# FASCICULE DE BREVET EUROPEEN

(11) **EP 3 222 548 B1**
(45) Date de publication et mention de la délivrance du brevet: **24.07.2019**
(21) Numéro de dépôt: 17161752.5
(22) Date de dépôt: 20.03.2017
(51) Int. Cl.: B65D 39/00

(54) **BOUCHON COMPOSITE POUR VINS EFFERVESCENTS**
STOPFEN AUS VERBUNDMATERIAL FÜR SCHAUMWEINE
COMPOSITE STOPPER FOR SPARKLING WINES

(30) Priorité: 22.03.2016 FR 1652451
(43) Date de publication de la demande: 27.09.2017
(73) Titulaire: Ets Barange-Fabrique de Bouchons, 51200 Dizy (FR)
(72) Inventeur: BARANGE, Jacques, 51160 CHAMPILLON (FR); BARANGE, Charles, 51160 CHAMPILLON (FR); GONZALEZ, Christian, 51160 HAUTVILLIERS (FR)
(74) Mandataire: Casalonga

(56) Documents cités:
- WO-A1-2006/003284
- WO-A1-2009/145652
- FR-A- 751 559
- FR-A- 845 665
- FR-A- 1 017 600
- FR-A- 1 090 560

## Description

La présente invention est relative à un procédé de bouchage d'un col de bouteille de vin effervescent.

Une application particulièrement intéressante de l'invention concerne le bouchage des bouteilles de vins de Champagne.

De tels bouchons pour vins effervescents, de forme initiale sensiblement cylindrique avant bouchage, présentent une partie enfoncée à l'état comprimé dans le col de bouteille dite partie d'obturation et une partie qui dépasse du col de bouteille dite partie de tête.

Après bouchage, la partie de tête du bouchon reprend sensiblement sa forme initiale alors que la partie d'obturation reste comprimée radialement au diamètre intérieur du col de bouteille. Après débouchage, les bouchons adoptent une forme en champignon caractéristique d'un maintien en bouteille relativement long.

Classiquement, de tels bouchons pour vins effervescents du type Champagne comprennent un corps réalisé en liège aggloméré et une ou plusieurs rondelles fixées à l'extrémité inférieure de ce corps et réalisées en liège naturel homogène. **Pour plus de détails sur de tels bouchons, on pourra par exemple se référer au brevet** FR 751 559**.** Le corps en liège aggloméré permet de s'assurer de la bonne obturation du col de bouteille tandis que la rondelle d'extrémité inférieure en liège naturel, appelée généralement rondelle miroir, est destinée à venir en contact avec le vin.

Le corps en liège aggloméré de tels bouchons est classiquement composé de granulés de liège naturel liés par de la colle. En outre, des adjuvants peuvent également être ajoutés à ce corps. La colle et les adjuvants sont issus de ressources fossiles, non renouvelables et à forte empreinte carbone.

**Dans le domaine du bouchage des vins tranquilles ou de la bière, on connaît également par le document** WO 2009/145652 **un bouchon dont la partie de tête comprend une partie en liège aggloméré et une rondelle en liège naturel. Un épaulement est ménagé sur le bouchon entre la partie de tête et la partie d'obturation et vient en appui en appui contre le buvant du col de bouteille lorsque la partie d'obturation est introduite à force dans le col.**

Dans un mode de réalisation **non couvert par** la présente invention, le bouchon pour le bouchage d'un col de bouteille de vin effervescent comprend un corps de bouchon et au moins une rondelle inférieure en liège naturel fixée à une extrémité inférieure dudit corps. Ladite rondelle inférieure et au moins une partie dudit corps forment une portion d'obturation du bouchon destinée à être enfoncée dans le col de bouteille.

Le bouchon comprend en outre au moins une rondelle supérieure en liège naturel fixée à une extrémité supérieure dudit corps et qui forme au moins en partie une portion de tête du bouchon destinée à dépasser du col de bouteille.

Selon une caractéristique générale du bouchon, la distance séparant une face d'extrémité inférieure de ladite rondelle inférieure de l'interface entre le corps de bouchon et ladite rondelle supérieure est supérieure ou égale à 50 % de la hauteur totale du bouchon.

On entend par « interface entre le corps de bouchon et ladite rondelle supérieure », la zone ou plan de fixation du corps de bouchon avec cette rondelle. Cette fixation peut par exemple être réalisée par collage.

On entend par « face d'extrémité inférieure de ladite rondelle inférieure », la face de la rondelle destinée à venir en contact avec le vin.

Avec un tel bouchon composite comprenant au moins une rondelle supérieure en liège naturel, la quantité de liège naturel utilisée dans ce bouchon est augmentée par rapport aux bouchons conventionnels. Par exemple, si le corps de bouchon est réalisé en liège aggloméré, la part de liants organiques utilisés pour la fabrication du bouchon se trouve ainsi réduite.

En outre, avec ce bouchon composite, au moins une partie du corps de bouchon est utilisée pour former la portion d'obturation du bouchon destinée à être enfoncée dans le col de bouteille. Ceci permet de garantir une qualité de bouchage similaire à celle des bouchons conventionnels.

En effet, le corps de bouchon peut être réalisé dans un matériau présentant d'excellentes caractéristiques d'obturation, par exemple en liège aggloméré ou encore en matière synthétique, notamment en élastomère ou en élastomère thermoplastique (TPE), ou encore en matières synthétiques biosourcées.

Par ailleurs, avec la disposition tel qu'indiquée de l'interface corps de bouchon-rondelle supérieure, on réduit le risque de positionnement de cette interface après bouchage à l'intérieur du col de bouteille où les forces et les contraintes exercées sur le bouchon sont les plus intenses.

En effet, lors du bouchage d'un col de bouteille de vins effervescents, notamment de type Champagne, le bouchon est enfoncé nominalement à mi-hauteur à l'intérieur du col. On réduit ainsi, lors du débouchage de la bouteille, le risque de rupture de la fixation de la rondelle supérieure avec le corps de bouchon, et par conséquent le risque de la désolidarisation de ces deux éléments.

Dans un mode de réalisation non couvert par la présente invention, la distance séparant la face d'extrémité inférieure de ladite rondelle inférieure de cette interface peut être supérieure ou égale à 56 % de la hauteur totale dudit bouchon. Cette disposition préférentielle permet de réduire encore le risque de positionnement de l'interface corps de bouchon-rondelle supérieure à l'intérieur du col de bouteille après bouchage.

Dans un mode de réalisation non couvert par la présente invention, la distance séparant la face d'extrémité supérieure de ladite rondelle supérieure de l'interface entre le corps de bouchon et ladite rondelle supérieure **peut être** supérieure ou égale à 22.5 % de la hauteur totale du bouchon, et inférieure ou égale à 44 % de ladite hauteur totale.

On entend par « face d'extrémité supérieure de ladite rondelle supérieure», la face de la rondelle qui délimite, avec la face d'extrémité inférieure de la rondelle inférieure destinée à venir en contact avec le vin, la hauteur totale du bouchon. Dans le cas d'un bouchon destiné aux vins de Champagne, cette « face d'extrémité supérieure de ladite rondelle supérieure» est la face destinée à venir en contact avec la plaque de muselet.

Dans un mode de réalisation non couvert par la présente invention, le bouchon peut présenter, avant bouchage, un épaulement délimitant une surface d'appui destinée à venir en contact contre le buvant du col de bouteille. Cet épaulement peut être situé dans un plan radial contenant l'interface entre le corps de bouchon et ladite rondelle supérieure. Alternativement, l'épaulement peut être décalé axialement du côté de ladite rondelle inférieure par rapport à ladite interface.

On entend par « buvant du col de bouteille », la surface annulaire d'extrémité du col de bouteille.

La disposition optionnelle de l'épaulement, qui est prévu pour venir buter sur le buvant du col de bouteille au cours de l'enfoncement du bouchon, permet de garantir la précision et la régularité de la profondeur de bouchage. Ainsi, le positionnement souhaité après bouchage de l'interface corps de bouchon-rondelle supérieure relativement au buvant du col de bouteille est garanti.

Dans un mode de réalisation non couvert par la présente invention, le veinage du liège naturel de ladite rondelle supérieure peut s'étendre perpendiculairement à l'axe longitudinal du bouchon. Cette orientation des veines du liège est particulièrement avantageuse pour la fabrication de cette rondelle supérieure.

Dans un mode de réalisation non couvert par la présente invention et il est possible d'envisager une orientation du veinage du liège naturel de ladite rondelle supérieure de sorte à ce qu'il s'étend parallèlement à l'axe longitudinal du bouchon. Ceci permet d'accroître la résistance de cette rondelle à la compression qui est exercée par la plaque de muselet et le muselet qui sont fixés sur la portion d'obturation du bouchon après bouchage de sorte à empêcher son expulsion sous l'effet de la pression du vin effervescent.

Dans un mode de réalisation non couvert par la présente invention, la hauteur du corps de bouchon est inférieure à la hauteur totale desdites rondelles inférieure et supérieure. Cette disposition favorise encore l'obtention d'un bouchon dans lequel la part de liège naturel est augmentée.

Dans un mode de réalisation, non couvert par la présente invention, la hauteur du corps de bouchon est comprise entre 33 % et 54 % de la hauteur totale dudit bouchon.

**Dans un mode de réalisation non couvert par** la présente invention, **il est également prévu** une bouteille contenant un vin effervescent munie d'un col délimitant un buvant et comprenant un bouchon. Le bouchon comprend un corps de bouchon et au moins une rondelle inférieure en liège naturel fixée à une extrémité inférieure dudit corps. Ladite rondelle inférieure et au moins une partie dudit corps sont enfoncées à l'intérieur du col de bouteille. Le bouchon comprend en outre au moins une rondelle supérieure en liège naturel fixée à une extrémité supérieure dudit corps et dépassant du col de bouteille.

Dans un mode de réalisation non couvert par la présente invention, bouchon peut présenter, avant bouchage, un épaulement délimitant une surface d'appui venant en contact contre le buvant du col de bouteille. Cet épaulement peut être situé dans un plan radial contenant l'interface entre le corps de bouchon et ladite rondelle supérieure. Alternativement, l'épaulement peut être décalé axialement du côté de ladite rondelle inférieure par rapport à ladite interface.

Dans un mode de réalisation, non couvert par la présente invention, le veinage du liège naturel de ladite rondelle supérieure s'étend perpendiculairement à l'axe longitudinal du bouchon. De façon alternative, il est possible d'envisager une orientation du veinage du liège naturel de ladite rondelle supérieure de sorte à ce qu'il s'étend parallèlement à l'axe longitudinal du bouchon.

L'invention concerne un procédé de bouchage d'un col de bouteille de vin effervescent, selon la revendication 1.

De préférence, l'interface est décalée axialement vers l'extérieur du col de 3 millimètres au minimum par rapport audit buvant. De préférence, le bouchon est enfoncé dans le col de bouteille par un piston d'enfoncement d'une boucheuse venant appuyer sur la face d'extrémité supérieure de ladite rondelle supérieure.

La présente invention sera mieux comprise à l'étude de la description détaillée de modes de réalisation, pris à titre d'exemples nullement limitatifs et illustrés par les dessins annexés, sur lesquels :
- la figure 1 est une vue schématique en coupe d'un bouchon à l'état libre avant bouchage qui peut être utilisé par le procédé selon l'invention,
- la figure 2 est une vue schématique en coupe d'un col de bouteille à l'intérieur duquel a été enfoncé le bouchon de la figure 1, et
- la figure 3 est une vue schématique en coupe d'un bouchon avant bouchage selon un deuxième exemple de réalisation non couvert par la présente invention,

Sur la figure 1 est représenté un bouchon 10, d'axe 12 longitudinal, dans une position supposée verticale. Le bouchon 10, de forme générale cylindrique, comprend un corps 14 de bouchon intermédiaire et deux rondelles 16, 18 inférieures empilées et situées à une extrémité 14a inférieure dudit corps. Les rondelles 16, 18 sont fixées entre elles, la rondelle 16 étant fixée à l'extrémité 14a inférieure du corps. Chacune de ces fixations peut par exemple être réalisée par collage. La rondelle 18 est fixée à l'extrémité inférieure du corps 14 par l'intermédiaire de la rondelle 16.

Le corps 14 est réalisé en liège aggloméré tandis que les rondelles 16, 18 sont réalisées en liège naturel. Le corps 14 présente une forme cylindrique. Le corps 14 comprend une pluralité de granulés de liège naturel qui sont agglomérés par une colle, et est obtenu par moulage individuel ou extrusion. Chaque rondelle 16, 18
présente une forme cylindrique. Le diamètre des rondelles 16, 18 est égal à celui du corps 14. Chaque rondelle 16, 18 peut être fabriquée par découpe dans le sens perpendiculaire aux couches de croissance d'une planche brute de liège.

Généralement, pour les rondelles 16 et 18, on parle respectivement de rondelles intermédiaire et miroir. La rondelle 18 comprend une face d'extrémité inférieure 18a plane destinée à venir en contact avec le vin. Dans l'exemple de réalisation illustré, le bouchon 10 comprend deux rondelles 16, 18 inférieures de hauteur identique. Alternativement, il est possible de prévoir un nombre différent de rondelles, par exemple un ou trois, et/ou des rondelles de hauteurs différentes.

Le bouchon 10 comprend également une rondelle 20 de tête supérieure qui est fixée à une extrémité 14b supérieure du corps opposée axialement à l'extrémité 14a inférieure. Les extrémités 14a, 14b délimitent axialement le corps 14. La rondelle 20 supérieure est située axialement du côté opposé aux rondelles 16, 18 inférieures par rapport au corps 14.

La rondelle 20 présente une forme cylindrique. Le diamètre de la rondelle 20 est égal à celui du corps 14. Elle est réalisée en liège naturel. La rondelle 20 supérieure permet de limiter la part du corps 14 en liège aggloméré dans le bouchon.

La rondelle 20 supérieure peut par exemple être fixée au corps 14 par collage. L'interface ou plan de fixation entre le corps 14 et la rondelle 20 supérieure est illustrée sur la figure par la référence 22. La distance H₁ axiale, ou hauteur, séparant cette interface 22 de la face d'extrémité inférieure 18a de la rondelle 18 est supérieure ou égale à 50 % de la hauteur H totale du bouchon 10. De préférence, cette distance H₁ est supérieure ou égale à 56 % de la hauteur H.

La distance H₂ axiale, ou hauteur, séparant l'interface 22 de la face d'extrémité supérieure 20a de la rondelle 20 est supérieure ou égale à 22.5 % de la hauteur H totale du bouchon 10, et inférieure ou égale à 44 % de cette hauteur H. La hauteur H₃ du corps 14 peut par exemple être comprise entre 33 % et 54 % de la hauteur H.

A titre indicatif, pour un bouchon présentant une hauteur de 48 millimètres (mm) et un diamètre de 31 mm en dimension nominale, la distance H₁ est supérieure ou égale à 24 mm, et de préférence supérieure ou égale à 27 mm. De préférence, la distance H₂ est comprise entre 11 mm et 21 mm, et la hauteur H₃ est comprise entre 16 mm et 26 mm.

Sur la figure 2 est illustré un col 24 de bouteille bouché à l'aide du bouchon 10 décrit précédemment. Dans cet exemple de réalisation, l'interface 22 est décalée axialement vers l'extérieur par rapport au buvant 26 du col de bouteille. Ainsi, les rondelles 18, 20 inférieures et une partie du corps 14 sont enfoncées dans le col 24 de bouteille et forment la portion d'obturation du bouchon 10. L'autre partie du corps 14 et la rondelle 20 supérieure dépassent du col 24 et forment la portion de tête du bouchon.

Pour un bouchon 10 destiné aux vins de Champagne qui présente une hauteur de 48 mm en nominale, la demanderesse a déterminé qu'un positionnement de l'interface 22 au minimum trois mm au-dessus du buvant 26 du col de bouteille est particulièrement avantageux. En effet, l'interface 22 est ainsi située en dehors de la zone dans laquelle le bouchon 10 est encore pincé et déformé jusqu'au buvant 26 du col de bouteille.

Avec ce positionnement, l'interface 22 est située dans une zone du bouchon 10 qui a retrouvé son diamètre initial, après la compression et l'enfoncement dans le col 24 de bouteille. Ainsi, lors du débouchage du col 24 de bouteille, le risque de rupture de la fixation entre la rondelle 20 supérieure et le corps 14 est quasiment nul.

Dans un mode de réalisation non couvert par la présente invention, il est possible de prévoir un enfoncement du bouchon 10 à l'intérieur du col 24 de bouteille de sorte que l'interface 22 est située dans un plan radial contenant le buvant 26 du col. Dans ce cas, les rondelles 16, 18 inférieures et la totalité du corps 14 sont enfoncées dans le col 24 de bouteille, seule la rondelle 20 supérieure dépassant du col et formant la portion de tête du bouchon. Cependant, par rapport au positionnement de l'interface 22 tel qu'indiqué précédemment, lors du débouchage du col 24 de bouteille, le risque de désolidarisation de la rondelle 20 du corps 14 est ici augmenté.

A l'étape de bouchage du col 24 de bouteille telle qu'illustrée à la figure 2, la plaque de muselet et le muselet empêchant l'expulsion du bouchon 10 n'ont pas encore été fixés sur le bouchon 10.

De sorte à présenter une résistance accrue à la compression exercée par ces deux moyens, dans un mode de réalisation non couvert par la présente invention, la rondelle 20 supérieure peut être fabriquée de sorte que le veinage du liège naturel s'étend sensiblement parallèlement à l'axe 12 longitudinal du bouchon. Les lenticelles du liège naturel de la rondelle 20 débouchent sur sa surface extérieure cylindrique. En outre, avec une telle orientation, la résistance à la torsion de la rondelle 20 lors du débouchage du col 24 de bouteille est également augmentée.

Afin de fabriquer la rondelle 20 avec une telle orientation du veinage, on peut procéder de la manière suivante. Des bandes de liège sont découpées horizontalement dans des planches brutes de liège et sont collées ensuite pour former un bloc de hauteur égale à celle de la rondelle 20, cette hauteur s'étendant selon les veines du liège. La rondelle 20 est ensuite obtenue par découpage dans ce bloc et tournage.

Dans le premier exemple de réalisation illustré, le bouchon 10 présente, avant bouchage, une surface extérieure cylindrique. Dans l'exemple de réalisation illustré à la figure 3, non couvert par la présente invention, sur laquelle les éléments identiques portent les mêmes références, le bouchon 10 présente avant bouchage un épaulement 30 annulaire qui est orienté axialement vers le bas, i.e. en direction des rondelles 16, 18 inférieures. L'épaulement 30 s'étend radialement. A titre indicatif, pour un bouchon présentant un diamètre de 31 mm, la dimension radiale de l'épaulement peut être comprise entre 0.5 mm et 3 mm.

L'épaulement 30 est formé sur le corps 14. L'épaulement 30 délimite une surface d'appui destiné à venir en contact contre le buvant du col de bouteille lors de l'enfoncement du bouchon dans ce col. Ainsi, on garantit la précision et la régularité de la profondeur de bouchage. Après bouchage, le positionnement souhaité de l'interface 22 du bouchon 10 relativement au buvant du col de bouteille est garanti. Dans cet exemple de réalisation, le corps 14 du bouchon présente entre l'épaulement 30 et la face d'extrémité inférieure 18a de la rondelle 18 une forme légèrement tronconique.

Dans cet exemple de réalisation, l'épaulement 30 est décalé axialement vers le bas, i.e. du côté des rondelles 16, 18 inférieures, par rapport à l'interface 22. En variante, il est possible de prévoir une disposition relative de l'interface 22 et de l'épaulement 30 de sorte à ce qu'ils soient situés dans le même plan radial.

L'invention a été illustrée sur la base d'un bouchon comprenant une unique rondelle de tête supérieure en liège naturel. En variante, il est possible, sans sortir du cadre de l'invention, de prévoir un bouchon qui comprend plusieurs rondelles supérieures en liège naturel empilées.

## Revendications

1. Procédé de bouchage d'un col de bouteille de vin effervescent, à l'aide d'un bouchon (10) de forme générale cylindrique et comprenant un corps (14) de bouchon, au moins une rondelle (18) inférieure en liège naturel fixée à une extrémité inférieure dudit corps, et au moins une rondelle (20) supérieure en liège naturel fixée à une extrémité supérieure dudit corps, dans lequel le bouchon (10) est comprimé sur toute sa hauteur, puis est enfoncé dans le col de bouteille jusqu'à ce que l'interface (22) entre le corps de bouchon et ladite rondelle supérieure est décalée axialement vers l'extérieur du col par rapport au buvant dudit col.

2. Procédé selon la revendication 1, dans laquelle l'interface (22) entre le corps de bouchon et ladite rondelle supérieure du bouchon est décalée axialement vers l'extérieur au minimum de 3 millimètres par rapport audit buvant.

3. Procédé selon la revendication 1 ou 2, dans lequel le bouchon (10) est enfoncé dans le col de bouteille par un piston d'enfoncement d'une boucheuse venant appuyer sur la face d'extrémité supérieure de ladite rondelle (20) supérieure.

## Patentansprüche

1. Verfahren zum Verschließen eines Schaumweinflaschenhalses mit Hilfe eines Stopfens (10) mit allgemein zylindrischer Form, der einen Stopfenkörper (14), mindestens eine untere Scheibe (18) aus Naturkork, die an einem unteren Ende des Körpers befestigt ist, und mindestens eine obere Scheibe (20) aus Naturkork, die an einem oberen Ende des Körpers befestigt ist, umfasst, wobei der Stopfen (10) über seine gesamte Höhe zusammengedrückt wird und dann in den Flaschenhals eingedrückt wird, bis die Grenzfläche (22) zwischen dem Stopfenkörper und der oberen Scheibe bezüglich der Mündungslippe des Halses axial nach außerhalb des Halses versetzt ist.

2. Verfahren nach Anspruch 1, wobei die Grenzfläche (22) zwischen dem Stopfenkörper und der oberen Scheibe des Stopfens bezüglich der Mündungslippe mindestens 3 Millimeter axial nach außen versetzt ist.

3. Verfahren nach Anspruch 1 oder 2, wobei der Stopfen (10) durch einen Eindrückkolben einer Verschlussmaschine, der auf der oberen Endfläche der oberen Scheibe (20) zum Anliegen kommt, in den Flaschenhals eingedrückt wird.

## Claims

1. Method for corking a sparkling wine bottle neck with the aid of a stopper (10) of general cylindrical form and comprising a stopper body (14), at least one lower round (18) made from natural cork affixed to a lower end of said body, and at least one upper round (20) made from natural cork affixed to an upper end of said body, wherein the stopper (10) is compressed over its entire height and is then forced into the bottle neck until the interface (22) between the stopper body and said upper round is offset axially towards the exterior of the neck relative to the edge of said neck.

2. Method according to Claim 1, wherein the interface (22) between the stopper body and said upper round of the stopper is offset axially towards the exterior at least by 3 millimetres relative to said edge.

3. Method according to Claim 1 or 2, wherein the stopper (10) is forced into the bottle neck by a driving piston of a corking machine bearing on the upper end face of said upper round (20).
